# EUROPÄISCHE PATENTSCHRIFT

(11) **EP 0 029 898 B1**
(45) Veröffentlichungstag und Bekanntmachung des Hinweises auf die Patenterteilung: **08.05.1985**
(21) Anmeldenummer: 80106229.0
(22) Anmeldetag: 14.10.1980
(51) Int. Cl.: G10K 11/16

(54) **Volumenändernde Resonatoren zur Lärmreduzierung**
Variable resonators for noise attenuation
Résonateurs ayant un volume variable pour l'atténuation du bruit

(30) Priorität: 22.11.1979 DE 2947026
(43) Veröffentlichungstag der Anmeldung: 10.06.1981
(73) Patentinhaber: Messerschmitt-Bölkow-Blohm Gesellschaft mit beschränkter Haftung, D-81663 München (DE)
(72) Erfinder: Bschorr, Oskar, Dipl.-Ing.Dr., D-8000 München 80 (DE)

## Beschreibung

Durch die DE-A-2 632 290 ist die Grundausbildung von mitschwingenden, volumenändernden Resonatoren - den sogenannten Silatoren - bekanntgeworden. Diese Silatoren bestehen aus zwei linsenförmig gewölbten Blechhälften, die miteinander vakuumdicht zusammengefügt sind, wobei der sich in den Wölbungen gebildete Raum jeweils evakuiert ist. Wie eingehend erläutert ist, weisen derartige Elemente eine Eigenfrequenz auf, die im wesentlichen durch Wandstärke, Wölbungshöhe und dem Durchmesser der linsenförmigen Volumina einstellbar ist.

Die vorwiegend als Helmholtz-Resonatoren bekannten Ausführungsformen weisen gegenüber der vorbeschriebenen Ausführungsform einen wesentlich höheren Volumen- und Flächenbedarf auf und sind daher nur begrenzt einsetzbar.

Der vorliegenden Erfindung liegt die Aufgabe zugrunde, den Flächen- und Volumenbedarf von Silatoren größenordnungsmäßig zu verringern.

Diese Aufgabe wird durch die in den Ansprüchen niedergelegten Maßnahmen gelöst. Die Beschreibung erläutert in Ausführungsbeispielen die vorgeschlagenen Maßnahmen und die Zeichnung zeigt in schematischer Darstellung diese Ausführungsformen. Durch die vorgeschlagene hierarchische Untergliederung der Silatoren, wobei in einem Silator der ersten Stufe mehrere Subsilatoren integriert sind, gelingt bereits eine doppelte Flächenausnutzung. Bei n-facher Untergliederung ergibt sich resultierend auch ein n-facher Ausnutzungsgrad für die Fläche. In der Zeichnung zeigt
Fig. 1a eine Draufsicht auf ein Silatorelement mit zweifacher Stufenhierarchie in schematischer Darstellung;
Fig. 1b einen Querschnitt entlang der Linie I-I gemäß der Ausführungsform nach Fig.la in schematischer Darstellung;
Fig. 2a eine Draufsicht eines Silatorelementes mit kreisförmiger Fläche mit zweifacher Stufenhierarchie in schematischer Darstellung;
Fig. 2b einen Querschnitt entlang der Linie 11-11 der Ausführungsform gemäß Fig. 2a in schematischer Darstellung;
Fig. eine Draufsicht auf ein Silatorelement mit quadratischem Grundriß und dreifacher Stufenhierarchie in schematischer Darstellung;
Fig. 4 eine Draufsicht auf ein Silatorelement mit dreieckförmigem Grundriß und zweifacher Stufenhierarchie in schematischer Darstellung.

Die Fig. la und 1b zeigen in Draufsicht und Querschnitt I-I ein Silatorelement in Form eines Grundrahmens 1, der in dem gezeigten Ausführungsbeispiel quadratische Form aufweist. Durch die vier Seitenstreben 2 wird dieser Rahmen aufgespannt. Darin sind nun Unterstreben 3 gitterförmig angebracht, wobei die einzelnen Gitterverbindungspunkte 4 miteinander zusammengefügt sind. Die Unterstreben 3 sind jeweils schwach gewölbt und bilden daher zusammen eine kissenförmige Struktur bzw. Kontur. Diese ist mit einem Blech- oder Kunststoffmantel 5 belegt. Das so gebildete Volumen wird evakuiert. Durch die Anordnung und Zusammenfügung der Unterstreben 3 bilden sich nun weitere quadratische Unterflächen und das diese überdeckende Blech 5 erhält wieder eine schwache Wölbung, deren Ausmaße von 1/20 bis 1/200 der Spannweite betragen. Das Blech 5 und die Streben 2 bzw. 3 sind jeweils aus einem Material mit hohem Elastizitätsmodul und geringem spezifischen Gewicht gebildet. Als Beispiele für solche Materialien seien genannt: Beryllium, Aluminium, Stahlblech, glas- oder kohlenstoffverstärkter Kunststoff oder auch keramische Stoffe.

Die Unterflächen der Silatoren bilden Resonatoren, die im Bereich ihrer Resonanzfrequenz einen Impedanzeinbruch aufweisen und so eine Schalldämmung ergeben. Je nach Herstellungsgenauigkeit sind die Eigenfrequenzen der Unterflächen der sogenannten Untersilatoren auf verschiedene Eigenfrequenzen eingestellt, um so eine breitbandige Schalldämmung zu gewährleisten. Darüber hinaus bilden auch die Unterstreben 3 zusammen einen Silator, der auf eine unabhängig von den Untersilatoren eigene Resonanzfrequenz eingestellt werden kann. Zweckmäßigerweise werden die Untersilatoren auf eine hohe und die Silatoren auf eine tiefere Eigenfrequenz eingestellt. Durch die hierarchische Überlagerung gelingt es nun, die Fläche mittels des vorbeschriebenen Ausführungsbeispiels doppelt auszunutzen.

Das Ausführungsbeispiel gemäß den Fig. 2a und 2b ist analog zu der vorbeschriebenen Ausführungsform gemäß den Fig. 1a und 1b. Ein Silator 11 wird durch eine kreisförmige Außenstrebe 12 aufgespannt. Darauf stützt sich ein schwach gewölbtes System von wieder kreisförmigen Unterstreben 13 ab. Darüber befindet sich der Blechmantel 15. Je zwei Hälften 11 a, 11 b sind zu einem linsenförmigen Körper zusammengefaßt, wobei der sich bildende Innenraum 16 evakuiert wird. Die Wirkung dieser Ausführungsform ist analog zu der quadratischen Ausgestaltung. Die durch die Unterstreben 13 aufgespannten Unterflächen 15 bilden sogenannte Untersilatoren. Ebenso stellt die gesamte Ausführungsform ebenfalls einen Silator dar. Auch hier ist die Nutzungsfläche verdoppelt worden.

Die Fig. 3 zeigt nun ein Ausführungsbeispiel mit dreifacher hierarchischer Untergliederung. Um das Ausführungsbeispiel in einfacher Weise verdeutlichen zu können, wird diese Form am Beispiel einer quadratischen Grundrißform beschrieben. Die Streben 22 bilden wieder den quadratischen planen Grundrahmen. Dieser ist durch bogenförmig gewölbte Unterstreben 23 unterteilt und letztere werden wieder unterteilt durch die Unter-Unterstreben 24. Über das ge samte System spannt sich sodann der Blechmantel 25. Je eine Ober- und Unterhälfte sind in Form eines Kissens vakuumdicht miteinander zusammengefügt und der sich so bildende Hohlraum wird evakuiert. Dieses System besteht also aus dreifach hierarchisch gegliederten Silatoren. Zweckmäßigerweise werden mit größer werdenden Untergliederungen die Eigenfrequenzen der Silatoren höher eingestellt.

Die Fig.4 zeigt nun ein Ausführungsbeispiel mit dreieckförmigem Grundriß der Silatoren und zweifacher Untergliederung. Der plane Grundrahmen wird durch die Streben 32 aufgespannt. Darauf stützen sich Unterstreben 33 und alle Streben 32 bzw. 33 sind an den Knotenpunkten kraft- und momentschlüssig miteinander verbunden. Die Unterstreben 33 weisen wieder eine gewölbte Kontur auf, wobei die Wölbungshöhe zwischen 1/20 und 1/200 der Strebenlänge beträgt.

Abschließend sei noch gesagt, daß die Abmessungen der Streben in Länge, Breite und Höhe jeweils ungefähr die gleichen Relationen aufweisen, wie bei den Unterstreben, Unter-Unterstreben usw. Das heißt: ist beispielsweise eine Unterstrebe nur halb so lang, wie ihre zugeordnete Strebe, so halbiert sich bei ihr auch Breite und Höhe.

Durch die vorgeschlagenen Silatoren bzw. deren hierarchische Gliederung ist nun eine optimale Flächenausnutzung gegeben.

## Patentansprüche

1. Mitschwingende, volumenändernde Resonatoren - sogenannte Silatoren - zur Lärmreduzierung bzw. -absorption, dadurch gekennzeichnet, daß ein Grundrahmen (1, 11) beidseitig mit Unterstreben (3, 13) und ggf. Unter-Unterstreben (24) überspannt ist, wobei das gesamte Strebensystem ein Verhältnis von Wölbungshöhe zu Gesamtspannweite zwischen 1/20 und 1/200 besitzt und mit einem vakuumfesten gewölbten Mantel (5, 15) aus Blech, Kunststoff oder ähnlich gearteten Materialien überzogen ist und die Unter- (1a, 11a) und Oberhälfte (1b, 11b) vakuumdicht zusammengefügt sind und das sich bildende Innenvolumen (1c, 11c) evakuiert ist.

2. Silatoren nach Anspruch 1, dadurch gekennzeichnet, daß die Streben (2, 24) und der Mantel (5) aus einem Material mit möglichst hohem Elastizitätsmodul und kleinem spezifischen Gewicht bestehen, wie Aluminium, Beryllium, Keramik, Stahlblech oder faserverstärkte Kunststoffe, und an den gemeinsamen Knotenpunkten (4) kraft- und momentschlüssig verbunden sind.

3. Silatoren nach Anspruch 1 und 2, dadurch gekennzeichnet, daß mit zunehmender hierarchischer Unterordnung die Eigenfrequenzen der Silatoren steigen.

4. Silatoren nach den Ansprüchen 1 bis 3, dadurch gekennzeichnet, daß die einzelnen Silatoren zu einem Flächenverband zusammengefaßt sind.

5. Silatoren nach den Ansprüchen 1 bis 4, dadurch gekennzeichnet, daß die Querschnittsdimensionen der Streben (2, 22, 32 etc.), Unterstreben (3, 23), Unter-Unterstreben (24 etc.) usw. sich im wesentlichen wie deren freie Spannweiten verhalten.

## Claims

1. Co-vibrant volume-changing resonators (so- called silators) for the reduction or absorption of noise, characterised in that a base frame (1,11) is spanned on both sides by substruts (3, 13) and, where appropriate, sub-substruts (24), in which .the entire strut system has a ratio of arch height to total span width of between 1/20 and 1/200 and is covered over with a vacuum-tight arched jacket (5, 15) of sheet metal, plastics material or similarly-natured materials and the lower half (1a, 11a) and upper half (1b, 11b) are joined together in vacuum-tight manner and the thereby formed inner volume (1 c, 11 c) is evacuated.

2. Silators according to claim 1, characterised in that the struts (2, 24) and the jacket (5) consist of a material having the highest possible modulus of elasticity and lowest possible specific weight, such as aluminium, beryllium, ceramics, sheet steel or fibrereinforced plastics materials, and are connected in force-locking and moment- locking manner at the common nodal points (4).

3. Silators according to claim 1 and 2, characterised in that the inherent frequencies of the silators rise with increasing hierarchical subordination.

4. Silators according to claims 1 to 3, characterised in that the individual silators are combined to form a surface bracing.

5. Silators according to claims 1 to 4, characterised in that the cross-sectional dimensions of the struts (2, 22, 32 etc.), substruts (3, 23), sub-substruts (24 etc.) and so forth are substantially in accordance with the free span widths thereof.

## Revendications

1. Résonateurs vibrants à variation de volume, dits silateurs, pour la réduction ou l'absorption de bruit, caractérisés en ce qu'un cadre de base (1, 11) est subdivisé, sur les deux faces par un système bombé de sous-branches (3, 13), et éventuellement de sous-sous-branches (24) l'ensemble du système de branches ayant une flèche de bombement égale à 1/20-1/200 de la portée totale et étant recouvert d'une enveloppe (5, 15) bombée résistant au vide, en tôle, plastique ou autres matériaux similaires, que les moitiés supérieure (1b, 11b) et inférieure (1a, 11a) sont assemblées d'une manière étanche au vide et que la cavité (1c, 11c) ainsi formée est mise sous vide.

2. Silateurs selon la revendication 1, caractérisés en ce que les branches (2, 24) et l'enveloppe (5) sont fabriquées en un matériau de module d'élasticité le plus élevée possible et de masse volumique le plus faible possible, tel que l'aluminium, le béryllium, les matériaux céramiques, la tôle d'acier ou des plastiques renforcées de fibres et sont assemblés aux noeuds (4) de manière à résister aux forces et aux coudes.

3. Silateurs selon la revendication 1 ou 2, caractérisés en ce que les fréquences propres des silateurs augmentent avec le nombre de niveaux de subdivision.

4. Silateurs selon l'une quelconque des revendications 1, 2, 3, caractérisés en ce que les différents silateurs sont réunis en un système plat.

5. Silateurs selon l'une quelconque des revendications 1, 2, 3, 4, caractérisés en ce que les dimensions transversales des branches formant le cadre de base (2, 22, 32, etc.), des sous-branches (3, 23), des sous-sous-branches (24, etc.), etc...., évoluent approximativement dans les mêmes proportions que leurs portées libres.
